# EUROPÄISCHE PATENTSCHRIFT

(11) **EP 2 110 321 B1**
(45) Veröffentlichungstag und Bekanntmachung des Hinweises auf die Patenterteilung: **04.01.2012**
(21) Anmeldenummer: 09158041.5
(22) Anmeldetag: 16.04.2009
(51) Int. Cl.: B65B 31/02, F16K 1/12

(54) **Verpackungsmaschine und Verfahren zum Verpacken von Produkten in Beuteln**
Packaging method and device for packaging products in bags
Machine d'emballage et procédé d'emballage de produits dans des sacs

(30) Priorität: 18.04.2008 DE 102008019629
(43) Veröffentlichungstag der Anmeldung: 21.10.2009
(73) Patentinhaber: MULTIVAC Sepp Haggenmüller GmbH & Co KG, 87787 Wolfertschwenden (DE)
(72) Erfinder: Häring, Rainer, 87761 Lauben (DE)
(74) Vertreter: Grünecker, Kinkeldey, Stockmair & Schwanhäusser

(56) Entgegenhaltungen:
- EP-A- 1 403 185
- WO-A-03/038322
- DE-A1- 4 033 491
- DE-A1- 4 114 122
- DE-C- 429 832
- US-A- 2 423 975
- US-A1- 2003 046 907

## Beschreibung

Die vorliegende Erfindung bezieht sich auf eine Verpackungsmaschine und ein Verfahren zum Verpacken von Produkten in Beuteln, insbesondere für eine Kammerbandmaschine.

Im Bereich der Kammerbandmaschinen ist für die Evakuierung einer Vakuumkammer üblicherweise im Deckel der Maschine eine Absaugvorrichtung vorgesehen. Da sich die Vakuumpumpe im Allgemeinen unter der Verpackungsmaschine befindet oder eine zentrale Vakuumanlage in der Nähe der Verpackungsmaschine vorgesehen ist, muss die Absaugvorrichtung über lange Rohre und Schläuche mit der Absaugvorrichtung im Deckel der Maschine verbunden werden. Dies beeinträchtigt den Zeitablauf der Vakuumerzeugung in der Kammer und hat eine hohe Fehleranfälligkeit des Systems, erhöhten Kostenaufwand und einen wenig attraktiven optischen Eindruck zur Folge.

Die US-Offenlegungsschrift US 2003/0046907 A1 offenbart eine Vakuumverpackungsmaschine, bei der im Boden eine Öffnung vorgesehen ist, die mittels Rohrleitungen mit einer Vakuumpumpe verbunden ist, sodass eine Kammer evakuiert werden kann. Nachteilig ist hierbei, dass in die Öffnung Bestandteile des zu verpackenden Materials gelangen können und somit eine Reinigung und ein hygienisches Betreiben der Maschine erschwert wird.

Die internationale Patentanmeldung WO 03/038322 A1 offenbart ein Ventil zum Einbringen von kryogenen Medien in einen Behälter, wobei das Ventil im Boden des Behälters unter einem Misch- und Schneidwerkzeug angeordnet ist. Eine Ventilnadel ist im geschlossenen Zustand im Wesentlichen bündig mit der inneren Oberfläche des Behälters um unerwünschte Ablagerungen von Material im Bereich des Ventils zu vermeiden. Der Auslass aus dem Behälter befindet sich an einem Deckel des Behälters.

Die Aufgabe der vorliegenden Erfindung ist es, eine verbesserte Vorrichtung und ein Verfahren zur Evakuierung der Vakuumkammer einer Verpackungsmaschine bereitzustellen.

Die Aufgabe wird gelöst durch eine Verpackungsmaschine gemäß Anspruch 1 und ein Verfahren gemäß Anspruch 6. Weiterbildungen der Erfindung sind in den Unteransprüchen angegeben.

Durch das Vorsehen einer Absaugvorrichtung im Kammerboden der Kammerbandmaschine werden lange Rohre und Schläuche zur Vakuumpumpe vermieden. Darüber hinaus bildet die Vorrichtung gleichzeitig eine Absaugvorrichtung und eine Abdichtvorrichtung der Vakuumkammer. Es ist also nur eine Antriebseinheit für beide Funktionen notwendig, wodurch Platz und Kosten eingespart werden können.

Weitere Merkmale und Zweckmäßigkeiten der Erfindung ergeben sich aus der Beschreibung von Ausführungsbeispielen anhand der beigefügten Zeichnungen. Von den Figuren zeigen:
- Fig. 1: eine schematische Seitenansicht einer Kammerbandmachine;
- Fig. 2a: eine schematische Schnittansicht einer Absaugvorrichtung mit angehobenem pla- nem Verschließelement;
- Fig. 2b: eine schematische Schnittansicht der Absaugvorrichtung mit abgesenktem planem Verschließelement;
- Fig. 3a: eine schematische Ansicht der Absaugvorrichtung mit angehobenem balligem Verschließelement;
- Fig. 3b: eine schematische Ansicht der Absaugvorrichtung mit abgesenktem balligem Verschließelement;
- Fig. 4: eine schematische Schnittansicht der Absaugvorrich- tung mit angehobenem planem Verschließelement und aufgesetztem Gitter.

Im Folgenden wird mit Bezug auf Fig. 1 bis Fig. 2b eine erste Ausführungsform der Erfindung beispielhaft an einer Kammerbandmaschine beschrieben. In der vorliegenden Ausführungsform ist die Kammerbandmaschine als automatische Kammerbandmaschine ausgebildet.

Fig. 1 zeigt eine schematische Ansicht einer Kammerbandmaschine mit einem Förderband 1, einem Gestell 2, einem Auflegebereich 3, einer Kammer 4 und einem Deckel 5. Die Kammer 4 wird durch den Deckel 5 zusammen mit einem Kammerboden 6 (siehe Fig. 2a) gebildet, wobei sich der Deckel 5 beispielsweise motorisch betrieben automatisch öffnet oder manuell öffnen lässt, um beispielsweise zu evakuierende bzw. zu versiegelnde Beutel aufzunehmen, die durch das Förderband 1 automatisch zugeführt werden, und der sich anschließend schließt, um die Kammer 4 zu bilden.

Fig. 2a zeigt eine schematische Schnittansicht eines Teils der Kammerbandmaschine im Bereich der Absaugvorrichtung 100. Die Absaugvorrichtung 100 ist im Wesentlichen direkt unter dem Kammerboden 6 vorgesehen. Ein Verschließelement 8, das in Form eines Bolzens vorgesehen ist, bildet mit dem Kammerboden 6 in dieser angehobenen Position des Verschließelements 8 eine Ebene, da eine Verschließelementoberfläche 83 bzw. eine Bolzenoberfläche im Wesentlichen plan ausgebildet ist und auf dem Höhenniveau des Kammerbodens 6 liegt. Dies schafft die Voraussetzung für hygienische Bedingungen beim Betrieb der Vorrichtung. Es ist auch denkbar, dass sich das Verschließelement 8 etwas über die Ebene des Kammerbodens 6 hinaus erstreckt. Das Verschließelement 8 verschließt die Öffnung im Kammerboden 6 und ist so ausgebildet, dass es als Ventil arbeiten kann. Das Verschließelement 8 weist eine mittige, in Fig. 2a von unten angebrachte Bohrung 9 mit einem Gewinde 101 auf, in das eine Kolbenstange 10 eingeschraubt ist. Die Kolbenstange 10 ist zu diesem Zweck an ihrem oberen Ende ebenfalls mit einem entsprechenden Schraubengewinde versehen.

Das Verschließelement 8 wird durch ein erstes Gehäuseteil 11 in einer zum Kammerboden 6 senkrechten, in dieser Ausführungsform vertikalen Richtung bewegt. Die Kolbenstange 10 wird in vertikaler Richtung durch ein zweites Gehäuseteil 12 geführt, wobei das zweite Gehäuseteil 12 im unteren Bereich des ersten Gehäuseteils 11 eingeschoben ist.

Im unteren kammerbodenfernen Bereich des Verschließelements 8 ist einstückig mit diesem ein hülsenförmiges Zentrieraußenteil 81 vorgesehen, das im Betrieb, bei einer abgesenkten Position des Verschließelements 8 mit einem Zentrierinnenteil 121 des zweiten Gehäuseteils 12 ineinander greift. Dies dient der exakten linearen Führung der Kolbenstange 10.

Die Kolbenstange 10 ist vertikal verschiebbar. An ihrem unteren Ende ist die Kolbenstange 10 fest mit einem Kolben 131 verbunden, der wiederum in einem dritten Gehäuseteil 13 vertikal verschiebbar geführt ist. Das dritte Gehäuseteil 13 weist eine zylindrische Form auf, um den Kolben 131 aufzunehmen und zu führen. In dem dritten Gehäuseteil 13 ist ein Federelement 14 vorgesehen, das einerseits mit dem Boden des dritten Gehäuseteils 13 verbunden ist und andererseits mit der Unterseite des Kolbens 131 verbunden ist. Ebenfalls im dritten Gehäuseteil 13 ist über dem Kolben 131 eine Druckluftzuführung 16 vorgesehen, durch die der Kolben 131 im Betrieb bewegt wird.

Um eine dichte Verschließbarkeit der Kammer 4 (siehe Fig. 1) zu gewährleisten, ist zwischen dem Verschließelement 8 und dem ersten Gehäuseteil 11 eine Dichtung 82, beispielsweise in Form eines O-Rings vorgesehen. Es ist außerdem ein Absaugrohr 7 in Form eines 90°-Krümmers vorgesehen.

Fig. 2b zeigt die Absaugvorrichtung 100 in Betriebsposition. Das dritte Gehäuseteil 13, die Kolbenstange 10 und der Kolben 131 sind in dieser Ausführungsform wie ein einseitig wirkender Pneumatikzylinder ausgebildet. Durch Einbringen von Druckluft in das dritte Gehäuseteil 13, wird der Kolben 131 nach unten bewegt. Die Rückführung des Zylinders bzw. der Kolbenstange 10 erfolgt durch die Rückstellkraft des in der abgesenkten Position des Verschließelements 8 gespannten Federelements 14. Der Kolben 131 könnte ebenso durch Absaugung der Luft im unteren Bereich des dritten Gehäuseteils 13 bewegt werden. Hierbei könnte die gleiche Vakuumpumpe verwendet werden, die die Kammer 4 (siehe Fig. 1) evakuiert.

Das Federelement 14 ist in dieser Position gespannt bzw. wird durch den Kolben 131 zusammengepresst. In dieser Position kann die Vakuumpumpe über das Absaugrohr 7 und den durch das abgesenkte Verschließelement 8 entstandenen Spalt die Kammer 4 (siehe Fig. 1) evakuieren. Die Rückstellkraft des Federelements 14 bewegt den Kolben 131 bzw. somit die Kolbenstange 10 und das Verschließelement 8 anschließend wieder in ihre angehobene Ausgangsposition, in der das Verschließelement 8 über das erste Gehäuseteil 11 gasdicht mit dem Kammerboden 6 abschließt.

Fig. 3a zeigt in einer zweiten Ausführungsform der vorliegenden Erfindung den gleichen Aufbau wie in Fig. 2a, mit der Ausnahme, dass die Verschließelementoberfläche 83' des Verschließelements 8' hier nicht plan, sondern ballig ausgebildet ist und in seiner angehobenen Position, zumindest teilweise über den Kammerboden 6 hinaussteht. Auf diese Weise soll im Betrieb verhindert werden, dass sich Flüssigkeiten oder Verunreinigungen fester Form auf dem Verschließelement 8' sammeln, die beim Absenken des Verschließelements 8' mit in die Absaugvorrichtung 100 abgesaugt werden und diese verunreinigen.

Fig. 3b zeigt dementsprechend den gleichen Aufbau wie in Fig. 2b, ebenfalls mit der Ausnahme, dass das Verschließelement 8' ballig ausgebildet ist. Dies hat auf die Funktion der Absaugvorrichtung 100 beim Evakuieren der Kammer 4 (siehe Fig. 1) keine Auswirkung.

Fig. 4 zeigt den gleichen Aufbau der Absaugvorrichtung 100 wie in Fig. 2a. Zusätzlich ist ein Gitter 15 vorgesehen. Das Gitter 15 ist über einer Absaugöffnung angebracht, die sich öffnet, sobald sich das Verschließelement 8, 8' (siehe Fig. 2a -3b) abgesenkt wird. Das Gitter 15 soll verhindern, dass während der Evakuierung der Kammer 4 (siehe Fig. 1) Beutel- oder Produktreste in das Absaugrohr 7 oder in die Bewegungsmechanik der Absaugvorrichtung 100 gelangen können. Das Gitter 15 kann beliebig ausgeführt sein. Es ist z.B. denkbar einen zylindrischen Ring auf dem Kammerboden 6 zu montieren und darauf ein kreisförmiges Gitter 15 zu befestigen, was bei der Ausführungsform mit der balligen Verschließelementoberfläche 83' zweckmäßig wäre.

Die Gefahr des Ansaugens eines Beutels oder eines Beutelhalses durch die Absaugvorrichtung 100 bzw. des Anlegens an das Gitter 15 und einer daraus resultierende Funktionsstörung während des Betriebs besteht nicht, da die Absaugvorrichtung 100 vorzugsweise in einer Ecke der Kammer 4 (siehe Fig. 1) vorgesehen ist.

Es ist auch denkbar mehrere Ventile und/oder Vakuumpumpen zur Leistungssteigerung vorzusehen.

Die Erfindung ist nicht auf die Anwendung einer Kammerbandmaschine beschränkt. Sie ist auch auf eine Kammermaschine ohne Förderband anwendbar.

## Patentansprüche

1. Verpackungsmaschine zum Verpacken von Produkten in Beutel mit einem Deckel (5), der mit einem Kammerboden (6) eine Kammer (4) bildet,
wobei im Kammerboden (6) eine Absaugvorrichtung (100) vorgesehen ist, die derart ausgebildet ist, dass sie evakuiert, und
wobei die Kammer (4) gasdicht verschließbar ist,
**dadurch gekennzeichnet,**
**dass** wenigstens ein Verschließelement (8, 8') der Absaugvorrichtung (100) vorgesehen ist, das von einer ersten angehobenen Position in eine zweite abgesenkte Position bewegbar ist, und
**dass** das Verschließelement (8, 8') eine Verschließelementoberfläche (83, 83') aufweist, die in ihrer angehobenen Position einen Teil des Kammerbodens (6) bildet.

2. Verpackungsmaschine gemäß Anspruch 1, **dadurch gekennzeichnet, dass** die Verschließelementoberfläche (83) in ihrer angehobenen Position in einer Ebene mit oder über dem Kammerboden (6) liegt.

3. Verpackungsmaschine gemäß Anspruch 1, **dadurch gekennzeichnet, dass** eine Verschließelementoberfläche (83') des Verschließelements (8') ballig ausgebildet ist und in seiner angehobenen Position durch den Kammerboden (6) hervorsteht.

4. Verpackungsmaschine gemäß einem der Ansprüche 1 bis 3, **dadurch gekennzeichnet, dass** auf dem Kammerboden (6) über der Absaugvorrichtung (100) ein Gitter (15) angeordnet ist.

5. Verpackungsmaschine gemäß einem der Ansprüche 1 bis 4, **dadurch gekennzeichnet, dass** das Verschließelement (8, 8') ein Ventil ist.

6. Verfahren zum Verpacken von Produkten in Beutel bei dem ein Deckel (5) mit einem Kammerboden (6) eine Kammer (4) bildet, **dadurch gekennzeichnet, dass** eine im Kammerboden (6) vorgesehene Absaugvorrichtung (100) mit einem Verschließelement (8, 8') die Kammer (4) in einer ersten Position gasdicht verschließen kann, wobei eine Verschließelementoberfläche (83, 83') des Verschließelements (8, 8') in der ersten Position einen Teil des Kammerbodens (6) bildet, und die Kammer (4) in einer zweiten Position evakuieren kann, wobei das Verschließelement (8, 8') als Ventil arbeitet.

7. Verfahren gemäß Anspruch 6, **dadurch gekennzeichnet, dass** über ein Absaugrohr (7) Gas aus der Kammer (4) gesaugt werden kann.

8. Verfahren gemäß Anspruch 6 oder 7, **dadurch gekennzeichnet, dass** auf dem Kammerboden (6) ein Gitter (15) vorgesehen ist, wobei das Gitter (15) derart ausgebildet ist, dass im Wesentlichen nur Gas in die Absaugvorrichtung (100) gelangen kann.

## Claims

1. A packaging machine for packaging products in bags, with a lid (5) which together with a chamber base (6) forms a chamber (4),
a suction device (100) being provided in the chamber base (6), which is designed such that it applies a vacuum, and
the chamber (4) being capable of gas-tight closure, **characterised in that**
at least one closure element (8, 8') is provided for the suction device (100), which closure element is movable from a first, raised position into a second, lowered position, and
the closure element (8, 8') comprises a closure element surface (83, 83'), which in its raised position forms part of the chamber base (6).

2. A packaging machine according to claim 1, **characterised in that** in its raised position the closure element surface (83) is in a plane with or above the chamber base (6).

3. A packaging machine according to claim 1, **characterised in that** a closure element surface (83') of the closure element (8') is of crowned construction and in its raised position projects through the chamber base (6).

4. A packaging machine according to any one of claims 1 to 3, **characterised in that** a grating (15) is arranged on the chamber base (6) over the suction device (100).

5. A packaging machine according to any one of claims 1 to 4, **characterised in that** the closure element (8, 8') is a valve.

6. A method of packaging products in bags in which a lid (5), together with a chamber base (6), forms a chamber (4), **characterised in that** a suction device (100) with a closure element (8, 8') provided in the chamber base (6) may close the chamber (4) in gas-tight manner in a first position, wherein a closure element surface (83, 83') of the closure element (8, 8') forms part of the chamber base (6) in the first position, and in a second position may evacuate the chamber (4), the closure element (8, 8') acting as a valve.

7. A method according to claim 6, **characterised in that** gas may be extracted from the chamber (4) via a suction tube (7).

8. A method according to claim 6 or claim 7, **characterised in that** a grating (15) is provided on the chamber base (6), the grating (15) being constructed such that substantially only gas can enter the suction device (100).

## Revendications

1. Machine d'emballage pour emballer des produits dans des sacs, avec un couvercle (5) qui forme avec un fond de chambre (6) une chambre (4),
étant précisé qu'il est prévu dans le fond de chambre (6) un dispositif d'aspiration (100) qui est conçu pour faire le vide, et
que la chambre (4) est apte à être fermée de manière étanche au gaz,
**caractérisée en ce qu'**il est prévu au moins un élément de fermeture (8, 8') du dispositif d'aspiration (100), qui est apte à être amené d'une première position soulevée à une seconde position abaissée, et
que l'élément de fermeture (8, 8') comporte une surface d'élément de fermeture (83, 83') qui forme dans sa position soulevée une partie du fond de chambre (6).

2. Machine d'emballage selon la revendication 1, **caractérisée en ce que** la surface d'élément de fermeture (83), dans sa position soulevée, se trouve dans le même plan que le fond de chambre (6) ou au-dessus de celui-ci.

3. Machine d'emballage selon la revendication 1, **caractérisée en ce qu'**une surface d'élément de fermeture (83') de l'élément de fermeture (8') a une forme bombée et dépasse, dans sa position soulevée, du fond de chambre (6).

4. Machine d'emballage selon l'une des revendications 1 à 3, **caractérisée en ce qu'**une grille (15) est disposée sur le fond de chambre (6), au-dessus du dispositif d'aspiration (100).

5. Machine d'emballage selon l'une des revendications 1 à 4, **caractérisée en ce que** l'élément de fermeture (8, 8') est constitué par une soupape.

6. Procédé pour emballer des produits dans des sacs, selon lequel un couvercle (5) forme avec un fond de chambre (6) une chambre (4), **caractérisé en ce qu'**un dispositif d'aspiration (100) prévu dans le fond de chambre (6) peut fermer de manière étanche au gaz la chambre (4) à l'aide d'un élément de fermeture (8, 8'), dans une première position, étant précisé qu'une surface d'élément de fermeture (83, 83') de l'élément de fermeture (8, 8') forme une partie du fond de chambre (6) dans la première position, et peut faire le vide dans la chambre (4) dans une seconde position, et que l'élément de fermeture (8, 8') fonctionne sous la forme d'une soupape.

7. Procédé selon la revendication 6, **caractérisé en ce que** du gaz peut être aspiré à partir de la chambre (4) par l'intermédiaire d'un tuyau d'aspiration (7).

8. Procédé selon la revendication 6 ou 7, **caractérisé en ce qu'**il est prévu sur le fond de chambre (6) une grille (15), étant précisé que la grille (15) est conçue pour qu'il n'y ait pratiquement que du gaz qui puisse arriver dans le dispositif d'aspiration (100).
